# EUROPÄISCHE PATENTSCHRIFT

(11) **EP 0 197 259 B1**
(45) Veröffentlichungstag und Bekanntmachung des Hinweises auf die Patenterteilung: **18.10.1989**
(21) Anmeldenummer: 86101619.4
(22) Anmeldetag: 07.02.1986
(51) Int. Cl.: E01H 6/00, E01H 5/09, E01H 1/05

(54) **Doppelwalzen-Kehrmaschine**
Road sweeper with double cylindrical brushes
Balayeuse avec doubles brosses cylindriques

(30) Priorität: 11.04.1985 AT 1093/85
(43) Veröffentlichungstag der Anmeldung: 15.10.1986
(73) Patentinhaber: Küpper, Willy, D-7715 Bräunlingen (DE)
(72) Erfinder: Küpper, Willy, D-7715 Bräunlingen (DE)
(74) Vertreter: Neymeyer, Franz, Dipl.-Ing. (FH)

(56) Entgegenhaltungen:
- CH-A- 365 751
- FR-A- 381 213
- US-A- 2 156 065
- US-A- 4 443 958
- US-H- 987 001

## Beschreibung

Die Erfindung betrifft eine Doppelwalzen-Kehrmaschine mit zwei an einem Fahr- oder Traggestell zueinander achsparallel, nebeneinander angeordneten Kehrwalzen, die mittels eines Drehschemels, an dem sie vertikal beweglich befestigt sind, gemeinsam um wenigstens 90 °C aus einer schräg zur Fahrrichtung verlaufenden Arbeitslage in eine zweite spiegelbildlich dazu verlaufende Arbeitslage schwenkbar sind.

Bei einer bekannten Doppelwalzen-Kehrmaschine dieser Art (US-PS 2 156 065) sind die beiden Kehrwalzen koaxial nebeneinander in einem gemeinsamen Tragrahmen gelagert, der seinerseits an einem ringförmigen Drehschemel höhenverstellbar befestigt ist. Der Drehschemel besteht dabei aus einem Lagerring, der an der Unterseite eines mit Rädern versehenen Fahrgestells um eine vertikale Achse schwenkbar gelagert ist. Der Tragrahmen mit den beiden Kehrwalzen ist mittels einer besonderen Hebelmechanik derart höhenverstellbar, dass die Walzen aus ihrer Arbeitsstellung, in welcher sie auf der zu reinigenden Fläche aufliegen, in eine abgehobene Position verstellt werden können, in welcher sie mit der Fahrbahn nicht in Berührung stehen. Mit Hilfe des Drehschemels kann die Dippelwalze in bezug auf das Fahrgestell in jede beliebige Winkellage gebracht werden. Während der Fahrt zum oder vom Einsatzort kann die Doppelwalze in eine Winkelllage verschwenkt werden, in der ihre Achse etwa annähernd parallel zur Fahrtrichtung verläuft, so dass sie nicht seitlich aus dem Fahrgestell hervorragt. Dazu ist es allerdings erforderlich das Fahrgestell bzw. den Radabstand des Fahrgestells in Längsrichtung so zu gestalten, dass die gesamte Länge der Doppelwalze zwischen den Vorder- und Hinterrädern des Fahrgestells Platz hat. Obwohl dieser Umstand sich nachteilig auf den Wenderadius auswirkt, mag diese Anordnung bei solchen Kehrmaschinen, die lediglich zum Kehren relativ schmaler Strassen oder sonstiger Verkehrsflächen vorgesehen sind, akzeptabel sein. Für Kehrmaschinen mit besonders grosser Kehrflächenbreite ist eine solche Anordnung bzw. ein solcher Nachteil jedoch nicht tragbar.

Bei einer anderen bekannten Kehrmaschine (AT-PS 557 416) sind zwei achsparallel jedoch in Fahrzeuglängsrichtung versetzt zueinander angeordnete Kehrwalzen vorgesehen, von denen eine vor dem linken Hinterrad des Fahrgestelles und die andere hinter dem rechten Hinterrad des Fahrgestelles angeordnet ist. Diese beiden Walzen sind jedoch nicht verschwenkbar, sondern lediglich vom Boden abhebbar.

Es sind noch zahlreiche andere Doppelwalzen-Kehrmaschinen bekannt (DE-PS 17 634, FR-PS 381 213, US-PS 802 682, DE-OS 1 534168) mit zum Teil verschwenkbaren und zugleich vom Boden abhebbaren oder in Fahrzeuglängsrichtung versetzt zueinander angeordneten Walzen, die aber alle nicht geeignet sind, sehr breite Verkehrsflächen in einem Arbeitsgang räumen zu können.

Der Erfindung leigt die Aufgabe zu Grunde, eine Doppelwalzen-Kehrmaschine der eingangs genannten Art derart zu verbessern, dass sie beim Arbeitseinsatz eine wesentlich grössere Flächenbreite erfassen und räumen kann als die herkömmlichen Kehrmaschinen, dass sie aber bei der Fahrt zum oder vom Einsatzort nur eine Breite einnimmt, die geringfügig grösser ist als die axiale Länge einer der beiden Kehrwalzen, und bei der auch die Länge des Traggestelles nur unwesentlich grösser ist als die Summe der beiden Kehrwalzendurchmesser.

Gelöst wird diese Aufgabe erfindungsgemäss dadurch, dass die beiden Kehrwalzen in einem mittels Hublenkern an einem Rüstfahrzeug heb-und senkbar angelenkten Drehschemel in Fahrtrichtung um mindestens ein dem Durchmesser einer Kehrwalze entsprechendes Mass versetzt zueinander angeordnet und mittels Parallelführungen in Richtung ihrer eigenen Achsen aus einer Arbeitsposition, in welcher sie um ihre axiale Länge gegeneinander versetzt sind, in eine Ruhelage verschiebbar sind, in welcher sie innerhalb des Drehschemels ohne axialen Versatz parallel nebeneinander liegen und somit in der Breite den geringstmöglichen Raum beanspruchen.

Durch das heb- und senkbare Anlenken des Drehschemels mittels Hublenkern wird der Vorteil erzielt, dass der Drehschemel selbst nicht wie bei den herkömmlichen Doppelwalzen-Kehrmaschinen mit einem eigenen Fahrgestell ausgerüstet zu werden braucht.

Weitere vorteilhafte Ausgestaltungen der Erfindung sind Gegenstand der Unteransprüche 2 bis 6.

Anhand der Zeichnung wird nun im folgenden ein Ausführungsbeispiel der Erfindung näher erläutert. Es zeigt:
Fig. 1 eine Doppelwalzen-Kehrmaschine der erfindungsmässen Art in Seitenansicht;
Fig. 2 die Doppelwalzen-Kehrmaschine der Fig. 1 in Draufsicht, bei der sich die Kehrwalzen in Kehrstellung befinden und
Fig. 3 in schematischer Darstellung zwei Kehrstellungen und eine Parkstellung der Kehrwalzen.

Die erfindungsgemässe Doppelwalzen-Kehrmaschine ist als Anbaueinheit ausgebildet und besitzt zwei parallel zueinander liegende Kehrwalzen 1, 1', die an einem Drehschemel 2 vertikal frei, in Richtung ihrer Achsen jedoch zwangsläufig verschiebbar gelagert sind. Der Drehschemel 2 ist mit zwei Hublenkern 3 unter statischem Lastausgleich an einem nicht weiter dargestellten, waagerecht in Fahrtrichtung auskragenden Ausleger eines Rüstfahrzeuges mittels einer hydraulischen Steuerung zwecks Ausgleich einer Borstenabnützung zwischen Endanschlägen höheneinstellbar angelenkt. Der Drehschemel 2 ist mit den Kehrwalzen 1,1' um eine lotrechte Achse 4 mindestens um 90 schwenkbar gelagert, wodurch die Kehrwalzen 1,1' in die in Fig. 3 dargestellten Winkellagen gebracht werden können, nämlich in eine «Räumstellung links», eine «Parkstellung» und eine «Räumstellung rechts». Während die beiden Kehrwalzen 1, 1' in den beiden «Räumstellungen links» und «-rechts», in denen ihre Achsen zur Fahrtrichtung jeweils einen Schrägstellwinkel von 40 ° einnehmen, jeweils ganz ausgefahren und um ihre ganze Länge axial gegeneinander versetzt sind, liegen sie in der «Parkstellung» jeweils axial bündig nebeneinander, und der Drehschemel steht quer zur Fahrtrichtung des Pfeiles 20.

Zur Lagerung der Kehrwalzen 1, l' sind Tragrahmen 19,19' mit vertikalen Schlitten 5, 5'vorgesehen, die in waagrechten Führungen 6, 6' am Drehschemel 2 verschiebbar gelagert sind, wobei ein Antrieb 7, 7' z.B. ein Hydraulikzylinder, die Verschiebung der Kehrwalzen aus ihrer Parkstellung in die Kehrstellung gemäss Fig. 2 und zurück bewirkt. Die Schlitten 5, 5' weisen seitlich lotrechte Führungen 8 auf, in welchen die Kehrwalzen 1 bzw.1' mittels Kipplagern 9 vertikal beweglich geführt sind. Die Kehrwalzen 1, l' sind mit steifen Kunststoffborsten bestückt, die schraubenförmig und in Längsrichtung der Kehrwalzen gegeneinander versetzt auf diesen angeordnet sind. Die Kehrwalzen 1, 1' weisen z.B. einen Durchmesser von 600-1000 mm auf und werden vorzugsweise jeweils durch Hydraulikmotoren 10, 10' mit einer Drehzahl von etwa 500-700 U/ min angetrieben, wodurch sich eine schwimmende Lage und vollständige sowie schwingungsfreie Bodenberührung ergibt. Das Abheben der Kehrwalzen 1, 1' vom Boden ermöglichen Zugstangen 11.

Vor jeder der Kehrwalzen 1, l' kann ein Anbauschneepflug 12,12', z.B. in Form einer Schürfleiste geringer Höhe, vorgesehen sein, der über Parallelhublenker 13 und eine Aufhängung 14, 14' mit dem Schlitten 5 bzw. 5'verbunden ist. Diagonalfedern 15 sichern eine nachgiebige Bodenberührung. Damit von den Kehrwalzen 1, l' aufgenommener Schnee sicher und zumindest annähernd vollständig vor den Schneepflug 12 geschleudert und von diesem dann seitlich weggeschoben wird, ist hinter jedem Schneepflug 12, 12' ein Leitblech 16,16' angeordnet, das zwischen sich und der Kehrwalze 1 bzw. 1' jeweils einen Spalt 17 bzw. 17' bildet. Die Anbauschneepflüge 12, 12' weisen ebenfalls aus diesem Grunde eine Höhe auf, die nur unwesentlich grösser ist als der halbe Radius einer Kehrwalze 1, 1'. Gegenüber den bekannten Doppelwalzen-Kehrmaschinen hat die erfindungsgemässe Kehrmaschine nicht nur den Vorteil einer wesentlich grösseren Arbeitsbreite und geringer Transportbreite, sondern auch den Vorteil, dass mit ihr, wenn die beiden Kehrwalzen 1, 1' mit den erwähnten Anbauschneepflügen 12,12'versehen sind, Verkehrsflächen vollständig von Schnee befreit werden können, d.h. dass mit ihr eine sog. Schwarzräumung durchführbar ist.

## Patentansprüche

1. Doppelwalzen-Kehrmaschine mit zwei an einem Fahr- oder Traggestell zueinander achsparallel nebeneinander angeordneten Kehrwalzen, die mittels eines Drehschemels, an dem sie vertikal beweglich befestigt sind, gemeinsam um wenigstens 90 ° aus einer schräg zur Fahrtrichtung verlaufenden Arbeitslage in eine zweite spiegelbildlich dazu verlaufende Arbeitslage schwenkbar sind, dadurch gekennzeichnet, dass die beiden Kehrwalzen (1, 1') in einem mittels Hublenkern (3) an einem Rüstfahrzeug heb- und senkbar angelenkten Drehschemel (2) in Fahrtrichtung (20) um mindestens ein dem Durchmesser einer Kehrwalze (1,1') entsprechendes Mass versetzt zueinander angeordnet und mittels Parallelführungen (6) in Richtung ihrer eigenen Achsen aus einer Arbeitsposition, in welcher sie um ihre axiale Länge gegeneinander versetzt sind, in eine Ruhelage verschiebbar sind, in welcher sie innerhalb des Drehschemels ohne axialen Versatz parallel nebeneinander liegen.

2. Kehrmaschine nach Anspruch 1, dadurch gekennzeichnet, dass die Kehrwalzen (1, 1') jeweils in vertikalen Schlitten (5,5') von Tragrahmen (19, 19') gelagert sind, welche mittels waagrechter Führungen (6) am Drehschemel (2) befestigt und mittels eines Antriebes (7, 7') aus der Ruhelage in die Betriebslage und umgekehrt verschiebbar sind.

3. Kehrmaschine nach Anspruch 1 oder 2, dadurch gekennzeichnet, dass die Kehrwalzen (1,1') in seitlichen, lotrechten Führungen (8) an dem Schlitten (5) mittels Kipplagern (9) vertikal frei beweglich gelagert sind, wobei durch die Betriebsdrehzahl der mit annähernd biegesteifen Borsten bestückten Kehrwalzen (1, 1') eine schwimmende Lage gesichert wird.

4. Kehrmaschine nach einem der Ansprüche 1 bis 3, dadurch gekennzeichnet, dass die Höhenlage der Kehrwalzen (1, 1') mittels einer hydraulischen Steuerung zwecks Ausgleich einer Abnützung zwischen Endanschlägen einstellbar ist.

5. Kehrmaschine nach einem der Ansprüche 1 bis 4, dadurch gekennzeichnet, dass vor jeder der Kehrwalzen (1, 1') ein Anbauschneepflug (12, 12') vorzugsweise in Form einer Schürfleiste angeordnet ist.

6. Kehrmaschine nach Anspruch 5, dadurch gekennzeichnet, dass die Anbauschneepflüge (12, 12') rückseitig mit Leitblechen (16, 16') versehen sind, die mit den Kehrwalzen (1, 1') jeweils einen Spalt (17, 17') bilden durch welchen der aufgenommene Schnee vor den Schneepflug (12, 12') hin befördert wird.

## Revendications

1. Balayeuse à deux cylindres comprenant deux cylindres balayeurs montés côte à côte, à axes parallèles, sur un chassis ou cadre porteur qui, au moyen d'une traverse pivotante sur laquelle ils sont fixés de façon mobile dans le sens vertical, peuvent être pivotés en commun d'au moins 90 à à partir d'une position de travail dans une seconde position de travail symétrique à celle-ci, caractérisée en ce que les deux cylindres balayeurs (1, 1') sont montés sur une traverse pivotante (2) articulée au moyen de bras oscillants de levage (3) sur un vécihule principal de manière à pouvoir être montés et descendus de telle façon que, dans le sens de la marche (20), ils peuvent être décalés l'un par rapport à l'autre d'une quantité correspondant au moins au diamètre de l'un des cylindres balayeurs (1, 1'), et amenés, au moyen de glissières parallèles (6), dans le sens de leurs propres axes, d'une position de travail dans laquelle ils sont décalés l'un par rapport à l'autre de leur longueur axiale, à une position de repos dans laquelle ils se trouvent placés parallèlement l'un à côté de l'autre à l'intérieur de la traverse pivotante, sans déport axial.

2. Balayeuse selon la revendication 1, caractérisée en ce que les cylindres balayeurs (1, 1') sont montés chacun dans des chariots verticaux (5, 5') de cadres porteurs (19,19') lesquels sont fixés au moyen de glissières horizontales (6) sur la traverse pivotante (2) et qui peuvent être amenés au moyen d'un mécanisme d'entraînement (7, 7') de la position de repos à la position de travail et inversement.

3. Balayeuse selon l'une des revendications 1 ou 2, caractérisée en ce que les cylindres balayeurs (1, 1') sont montés, à l'aide de paliers oscillants (9), dans des glissières latérales verticales (8) sur le chariot (5) de façon à pouvoir se déplacer librement dans le sens vertical, une position flottante étant assurée par la vitesse de rotation des cylindres balayeurs (1, 1') munis de poils à peu près rigides en flexion.

4. Balayeuse selon l'une des revendications 1 à 3, caractérisée en ce que la position en hauteur des cylindres balayeurs (1,1') peut être réglée entre des butées d'extrémité au moyen d'un système de commande hydraulique en vue de compenser l'usure.

5. Balayeuse selon l'une des revendications 1 à 4, caractérisée en ce que, en avant de chaque cylindre balayeur (1, 1') est disposée une charrue chasse-neige portée (12, 12'), de préférence sous la forme d'une bande racleuse.

6. Balayeuse selon la revendication 5, caractérisée en ce que les charrues chasse-neige portées (12, 12') song munies sur leur face arrière de déflecteurs (16, 16') qui forment respectivement avec les cylindres balayeurs (1, 1') une fente (17, 17') par laquelle la neige ramassée est amenée devant le chasse-neige (12,12').

## Claims

1. Double-cylinder sweeping machine having two sweeping cylinders arranged with parallel axes to one another on a chassis or carrier frame, which cylinders are pivotable in common through at least 90 ° out of a working position extending obliquely of the direction of travel into a second working position extending in mirror image thereto, by means of a bogie on which they are vertically movably secured, characterised in that the two sweeping cylinders (1, 1') are arranged offset in relation to one another in the direction (20) of travel by at least an amount corresponding to the diameter of a sweeping cylinder (1, 1') in a bogie (2) raisably and lowerably articulated by means of hoist links (3) to a working vehicle and are shiftable by means of parallel guides (6) in the direction of their own axes out of a working position in which they are offset in relation to one another by their axial length into a rest position in which they lie parallel side by side within the bogie without axial offset.

2. Sweeping maschine according to Claim 1, characterised in that the sweeping cylinders (1,1') are mounted each in vertical carriages (5, 5') of carrier frames (19, 19') which are secured by means of horizontal guides (6) on the bogie (2) and are displaceable by means of a drive (7, 7') out of the rest position into the working position and vice versa.

3. Sweeping machine according to Claim 1 or 2, characterised in that the sweeping cylinders (1, 1') are vertically freely movably mounted by means of rocker bearings (9) in lateral, vertical guides (8) on the carriage (5), a floating position being secured by the operating rotation rate of the sweeping cylinders (1, 1'), which are fitted with approximately flexurally rigid bristles.

4. Sweeping machine according to one of Claims 1 to 3, characterised in that the height position of the sweeping cylinders (1, 1') is adjustable between end stops by means of a hydraulic control system, to compensate for wear.

5. Sweeping machine according to one of Claims 1 to 4, characterised in that before each of the sweeping cylinders (1,1') there is arranged a snow plough attachment (12, 12') preferably in the form of a scraper strip.

6. Sweeping machine according to Claim 5, characterised in that the snow plough attachments (12, 12') are provided on the rear with guide plates (16, 16') which form a gap (17, 17') with each sweeping cylinder (1, 1') thougt which the collected snow is conveyed to in front of the snow plough (12,12').
